# EUROPÄISCHE PATENTSCHRIFT

(11) **EP 1 030 118 B1**
(45) Veröffentlichungstag und Bekanntmachung des Hinweises auf die Patenterteilung: **30.06.2004**
(21) Anmeldenummer: 00101705.2
(22) Anmeldetag: 27.01.2000
(51) Int. Cl.: F24C 15/16

(54) **Emaillierter Einschub**
Insertable enamelled tray
Support émaillé insérable

(30) Priorität: 16.02.1999 DE 19906364
(43) Veröffentlichungstag der Anmeldung: 23.08.2000
(73) Patentinhaber: BSH Bosch und Siemens Hausgeräte GmbH, 81739 München (DE)
(72) Erfinder: Mallinger, Peter, 83301 Traunreut (DE); Lohner, Peter, 83352 Altenmarkt (DE)

(56) Entgegenhaltungen:
- DE-U- 29 804 533
- FR-A- 1 041 050
- US-A- 2 040 996

## Beschreibung

Die vorliegende Erfindung betrifft einen emaillierten Einschub, wie z. B. Backblech, insbesondere für einen Backofen mit emaillierten Führungsbahnen im Bereich der Ofenmuffelseitenwandungen, mit zwei gegenüberliegenden seitlichen Auflagebereichen des Einschubes, die jeweils einen nach unten eingerollten seitlichen Randbereich aufweisen, an dem eine metallische Gleitauflage des Einschubes gehaltert ist.

Ein derartiger Einschub ist bekannt aus der DE 35 44 582 C2, wobei der seitlich eines Backbleches herausgezogene Gleit- und Auflagebereich nach unten gezogen und nach innen gekröpft ausgebildet ist. Dieser Bereich ist mit einem Metallprofil umgeben. Die Herstellung und die Montage eines derartigen Metallprofiles ist aufwendig.

Aus US-A 2 040 996 ist ein Einschub bekannt, der einen nach unten eingerollten Frontbereich aufweist, in dem ein Gleitbügel gehaltert ist. Der Gleitbügel ragt aus zwei seitlichen Öffnungen des eingerollten Randbereiches als eine Gleitauflage heraus.

Aufgabe der vorliegenden Erfindung ist es, den Aufbau eines emaillierten Einschubes nach dem Oberbegriff des Patentanspruches 1 zu vereinfachen.

Erfindungsgemäß ist dies bei einem gattungsgemäßen Einschub durch einen Einschub mit den Merkmalen des Patentanspruches 1 erreicht. Die aufwendige Fertigung und Montage des Profilteils nach dem Stand der Technik kann erfindungsgemäß bei Verwendung des Gleitbügels entfallen.

Um die Verschmutzungsunempfindlichkeit und die Reinigungsfreundlichkeit des Einschubs zu erhöhen, ist der Gleitbügel deckseitig durch den Randbereich des Einschubes im wesentlichen vollständig abgedeckt.

Zur Vereinfachung der Montage ist in jedem der beiden seitlichen Auflagebereiche genau ein Gleitbügel vorgesehen, also je Einschub zwei Gleitbügel.

Um eine stabile und möglichst klapperfreie Führung des Einschubes in den Ofenmuffelseitenwandungen sicherstellen zu können, sind in dem Randbereich des Einschubes genau zwei Ausklinkungen ausgebildet, die zudem möglichst weit voneinander beabstandet sind.

Um die Montage des Gleitbügels vereinfachen zu können, ist die Ausklinkung im Eckbereich des Einschubes ausgebildet, wobei die Ausklinkung sich in beide benachbarte Längsseiten des Einschubes erstreckt.

Nachfolgend ist anhand schematischer Darstellungen ein Ausführungsbeispiel des erfindungsgemäßen Einschubes beschrieben.

Es zeigen:
- Fig. 1: ausschnittsweise in einer perspektivischen Ansicht von unten den Einschub mit montiertem Gleitbügel und
- Fig. 2: in der gleichen Ansicht den Einschub mit demontiertem Gleitbügel.

Ein wannenförmiges emailliertes Backblech 1 mit einem Boden 3 und vier Seitenwänden 5 ist in nicht gezeigten, an sich bekannten emaillierten Führungsbahnen im Bereich der Ofenmuffelseitenwandungen eines Backofens einschiebbar. Im Bereich dieser Ofenmuffelseitenwandungen weist das Backblech 1 jeweils einen von der Seitenwand 5 rechtwinklig abgebogenen und sich im wesentlichen horizontal erstreckenden Auflagebereich 7 auf. In diesem Bereich 7 sind über die gesamte Tiefe des Backbleches 1 Luftdurchtrittsöffnungen 9 vorgesehen, um bei an sich bekanntem Umluftbetrieb des Backofens eine gute Warmluftverteilung in der Ofenmuffel trotz eingeschobenem Backblech 1 zu ermöglichen. Die Luftdurchtrittsöffnungen 9 können jedoch auch im front- und rückseitigen Bereich des Backbleches 1 vorgesehen sein, sowie ggfs. wesentlich schmaler gestaltet sein oder sogar gänzlich entfallen. Damit kann der Auflagebereich 7 des Backbleches 1 ebenfalls deutlich schmaler gestaltet sein, wodurch die zur Verfügung stehende Nutzfläche auf dem Backblech 1 vergrößert ist. Der seitliche Endabschnitt des Auflagebereiches 7 des Backbleches 1 ist über dessen gesamte Tiefe als eingerollter Randbereich 11 gestaltet. Entsprechend ist auch ein Frontbereich 13 und ein nicht näher dargestellter rückseitiger Bereich des Backbleches 1 ausgebildet. Im Eckbereich des Backbleches 1 ist eine sich im wesentlichen L-förmig erstreckende Ausklinkung 15 vorgesehen, die sich sowohl in den Randbereich 11 als auch in den Frontbereich 13 erstreckt. Diese Ausklinkung 15 ist in allen vier Eckbereichen des Backbleches 1 entsprechend ausgebildet. In den seitlichen Randbereich 11 bzw. den Frontbereich 13 und den entsprechenden rückwärtigen Bereich kann ein im wesentlichen U-förmiger Gleitbügel 17 aus Edelstahl gedipst werden. Aus Vereinfachungsgründen ist in Fig. 2 lediglich der vordere Endabschnitt des Gleitbügels 17 dargestellt. Der Gleitbügel 17 weist in seinen beiden Eckbereichen jeweils eine höckerförmige und sich im wesentlichen L-förmig entsprechend der Ausklinkung 15 erstreckende Erhebung 19 auf. Im eingeclipsten Zustand ragt der Gleitbügel 17 mit seiner Erhebung 19 jeweils aus der Ausklinkung 15 und erstreckt sich dabei geringfügig unterhalb der Unterseite des emaillierten Randbereiches 11. Das bedeutet, daß das Backblech 1 in den emaillierten Führungsbahnen auf beiden Seiten jeweils lediglich mit den beiden Edelstahl-Erhebungen 19 des Gleitbügels 17 aufliegt und geführt ist. Ansonsten ist der Gleitbügel 17 im Randbereich des Einschubes 1 versteckt angeordnet.

Um auch andere schon auf dem Markt befindliche emaillierte Backbleche mit dem Edelstahl-Gleitbügel nachrüsten zu können, kann der Gleitbügel gemäß dem Ausführungsbeispiel auch aus zwei Einzelteilen gebildet sein. Die vier Teil-Gleitbügel sind dann jeweils in die Eckbereiche des nachzurüstenden Backbleches einclipsbar. Dabei ist auch eine gewisse Materialersparnis bei der Herstellung der Edelstahl-Gleitbügel möglich.

## Patentansprüche

1. Emaillierter Einschub, wie z. B. Backblech, insbesondere für einen Backofen mit emaillierten Führungsbahnen im Bereich der Ofenmuffelseitenwandungen, mit zwei gegenüberliegenden seitlichen Auflagebereichen des Einschubes, die jeweils einen nach unten eingerollten seitlichen Randbereich aufweisen, an dem eine metallische Gleitauflage des Einschubes gehaltert ist, **dadurch gekennzeichnet, dass** in den Randbereichen (11) ein Gleitbügel geklemmt gehaltert ist, der aus zumindest zwei bodenseitigen Ausklinkungen (15) des Randbereiches (11) herausragende Erhebungen (19) zur Auflage des Einschubes aufweist und sich dabei unterhalb der Randbereiche (11) erstreckt.

2. Einschub nach Anspruch 1, **dadurch gekennzeichnet, dass** der Gleitbügel (17) deckseitig durch den Randbereich (11) des Einschubes (1) abgedeckt ist.

3. Einschub nach Anspruch 1 oder 2, **dadurch gekennzeichnet, dass** in jedem der beiden seitlichen Auflagebereiche (7) genau ein Gleitbügel (17) vorgesehen ist.

4. Einschub nach einem der vorhergehenden Ansprüche, **dadurch gekennzeichnet, dass** im dem Randbereich (11) des Einschubes (1) genau zwei Ausklinkungen (15) ausgebildet sind, die möglichst weit voneinander beabstandet sind.

5. Einschub nach einem der vorhergehenden Ansprüche, **dadurch gekennzeichnet, dass** die Ausklinkung (15) im Eckbereich des Einschubes (1) ausgebildet ist und sich in beide benachbarten Längsseiten des Einschubes (1) erstreckt.

## Claims

1. Enamelled insert such as, for example, a baking tray, particularly for a baking oven, with enamelled guide tracks in the region of the oven muffle side walls, with two mutually opposite lateral support regions of the insert which each have a respective side edge region, which is rolled in downwardly and at which a metallic slide support of the insert is mounted, **characterised in that** a slide clip is mounted in the edge regions (11) by clipping and has protrusions (19), which project from at least two notches (15) of the edge region (11) at the base side, for support of the insert, the slide clip then extending under the edge regions (11).

2. Insert according to claim 1, **characterised in that** the slide clip (17) is covered at the top by the edge region (11) of the insert (1).

3. Insert according to claim 1 or 2, **characterised in that** exactly one slide clip (17) is provided in each of the two lateral support regions (7).

4. Insert according to one of the preceding claims, **characterised in that** exactly two notches (15), which are spaced from one another as far as possible, are formed in the edge region (11) of the insert (1).

5. Insert according to one of the preceding claims, **characterised in that** the notch (15) is formed in the corner region of the insert (1) and extends in both adjacent longitudinal sides of the insert (1).

## Revendications

1. Support émaillé insérable, tel qu'une plaque à pâtisserie, par exemple, en particulier pour un four avec des glissières émaillées dans la zone des parois latérales du moufle du four, le support insérable comprenant deux zones d'appui latérales opposées qui comportent respectivement une zone de bord latérale enroulée vers le bas à laquelle est fixé un appui métallique coulissant du support insérable, **caractérisé en ce qu'**est fixée par serrage, dans les zones de bord (11), une pièce recourbée coulissante qui comporte des parties surélevées (19) en lesquelles le support insérable prend appui, lesquelles font saillie par rapport à au moins deux encoches (15) aménagées dans la zone de bord (11) côté fond, et qui s'étend en dessous des zones de bord (11).

2. Support insérable selon la revendication 1, **caractérisé en ce que**, côté supérieur, la pièce recourbée coulissante (17) est recouverte par la zone de bord (11) du support insérable (1).

3. Support insérable selon la revendication 1 ou 2, **caractérisé en ce qu'**est prévue exactement une pièce recourbée coulissante (17) dans chacune des deux zones d'appui latérales (7).

4. Support insérable selon l'une des revendications précédentes, **caractérisé en ce que** sont aménagées, dans la zone de bord (11) du support insérable (1), exactement deux encoches (15) qui sont le plus distantes possible l'une de l'autre.

5. Support insérable selon l'une des revendications précédentes, **caractérisé en ce que** l'encoche (15) est aménagée dans la zone de coin du support insérable (1) et s'étend dans les deux grands côtés voisins du support insérable (1).
